# DEMANDE DE BREVET EUROPEEN

(11) **EP 2 608 157 A1**
(43) Date de publication de la demande: **26.06.2013**
(21) Numéro de dépôt: 11194714.9
(22) Date de dépôt: 20.12.2011
(51) Int. Cl.: G07C 9/00

(54) **Bracelet de surveillance électronique**

(71) Demandeur: Geosatis SA, 2340 Le Noirmont (CH)
(72) Inventeur: Praplan, Vincent, CH-2340 Le Noirmont (CH); Colli-Vignarelli, Edmund James, CH-1220 Les Avanchets (CH); Hunkeler, Urs, CH-5412 Vogelsang (CH); Fernandes Demétrio, José Carlos, CH-1052 Mont-sur-Lausanne (CH)
(74) Mandataire: reuteler & cie SA

(57) **Abrégé**

Bracelet de surveillance électronique, comprenant un corps annulaire (2) configuré pour être monté autour d'un membre ou d'un objet, et un système de surveillance électronique disposé dans le corps, le système de surveillance électronique comprenant un système de détection d'intégrité (4) et une source d'énergie interne (12). Le corps annulaire (2) est sous forme d'une coque rigide renfermant une chambre ou plusieurs sections de chambre dans lesquelles des composants du système de surveillance électronique système sont disposés, le corps annulaire faisant le tour entier du bracelet.

## Description

La présente invention concerne un bracelet de surveillance électronique, notamment pour surveiller les déplacements d'une personne, par exemple dans le cadre d'une surveillance judiciaire.

Certaines personnes soupçonnées d'avoir commis un délit en attente d'un jugement, ou ayant commis un délit et étant en liberté conditionnelle, peuvent être contraintes au port d'un bracelet de surveillance électronique afin que l'autorité de surveillance puisse localiser la personne et surveiller ses déplacements en tout temps. De tels bracelets contiennent un système de localisation par satellite (dit "GNSS", acronyme des termes anglais "Global Navigation Satellite System") tel que par exemple GPS (Global Positioning System), un système de télécommunication pour la transmission de données à un central de surveillance/commande et un système de détection d'intégrité du bracelet pour pouvoir détecter si le bracelet est enlevé ou défaillant.

En effet, afin de pouvoir surveiller le déplacement du porteur du bracelet en tout temps, il est nécessaire de s'assurer que le porteur ne puisse pas enlever le bracelet sans que cela soit détecté. L'absence d'un signal permettant de localiser le bracelet ou d'un signal confirmant l'intégrité du bracelet permet de signaler aux autorités un comportement non-conforme ou non-autorisé du porteur du bracelet. Il convient de souligner que l'objectif n'est pas un bracelet ne pouvant pas être enlevé, au contraire, en cas de force majeure, on doit pouvoir enlever le bracelet en l'arrachant ou en le coupant.

Dans un dispositif conventionnel, le bracelet de surveillance est destiné à être fixé autour d'un poignet ou d'une cheville du porteur, et comprend des fils électriques faisant le tour du bracelet et formant un circuit électrique fermé. Pour pouvoir enlever le bracelet, le porteur doit sectionner le fil ou déconnecter le fil à un bout, l'ouverture du circuit électrique pouvant être détectée par un capteur monté dans le bracelet.

Les systèmes conventionnels ne sont toutefois pas suffisamment fiables sur les durées typiques du port des bracelets, ou n'ont pas une protection suffisante contre une soustraction du bracelet sans détection par des moyens astucieux, tel qu'un pontage des fils électriques, ou encore ils peuvent transmettre des faux signaux de non-intégrité. On cherche à éliminer toute situation de faux positif (indication de non-intégrité, alors que le bracelet est intègre) et de faux négatif (indication d'un bracelet intègre, alors que le porteur a pu se défaire du bracelet). Il est également avantageux de réduire les coûts de surveillance, tenant compte non seulement du coût du bracelet mais également les coûts de mise en place du bracelet sur le porteur et de son remplacement.

Un objet de l'invention est de fournir un bracelet de surveillance électronique avec un système de détection d'intégrité inviolable et qui permet de réduire ou d'éliminer les fausses alarmes positives.

Il est avantageux de fournir un bracelet de surveillance électronique économe à fabriquer et à installer.

Il est avantageux de fournir un bracelet de surveillance électronique qui a une grande autonomie.

Il est avantageux de fournir un bracelet de surveillance électronique qui est robuste et fiable sur une longue durée d'utilisation.

Des objets de l'invention sont réalisés par un bracelet de surveillance électronique, comprenant un corps annulaire configuré pour être monté autour d'un membre ou d'un objet, et un système de surveillance électronique disposé dans le corps comprenant un système de détection d'intégrité, le corps annulaire étant sous forme d'une coque rigide renfermant une chambre ou plusieurs sections de chambre dans laquelle ou lesquelles des composants du système de surveillance électronique sont disposés, le corps annulaire faisant le tour entier du bracelet. Le système de surveillance électronique peut notamment comprendre en outre une source d'énergie, un système de localisation, et un système de communication pour la transmission des données de surveillance et d'intégrité

Dans une forme d'exécution avantageuse, le système de détection d'intégrité comprend un capteur configuré pour détecter une atteinte à l'intégrité de la coque rigide du corps annulaire. Le capteur comprend un capteur de pression configuré pour détecter une variation de pression dans la chambre ou une ou plusieurs sections de chambre renfermées par la coque rigide.

Dans une forme d'exécution avantageuse, le corps annulaire est formé de deux parties séparées, configurées pour être montées autour d'un membre et être verrouillées ensemble.

Dans une forme d'exécution, le système de fermeture est configuré pour un verrouillage irréversible sans sa destruction, le système de fermeture comprenant un soudage à l'interface des parties de corps du bracelet. Dans une variante, l'interface d'au moins une des parties du corps comprend un fil de chauffage électrique connecté à une source d'énergie interne du bracelet disposée près d'une surface de l'interface et configurée pour chauffer par effet Joule pour effectuer une soudure des deux parties à l'interface. L'élément de chauffage peut être connecté à une électronique disposée dans le bracelet, permettant l'enclenchement de la soudure à l'interface par une commande à distance sans fil.

Selon un aspect avantageux, des composants formant le système de détection d'intégrité, la source d'énergie, le système de localisation et le système de communication sont disposés en plusieurs zones réparties autour du bracelet dans le corps.

Dans la présente invention, on décrit aussi un kit de surveillance comprenant un bracelet de surveillance électronique et une unité mobile de recharge sans fils, comprenant une ou plusieurs batteries rechargeables, et configurée pour être couplée mécaniquement de manière amovible au bracelet de surveillance pour effectuer une recharge de la source d'énergie interne et cela sans fil, le kit comprenant en outre une station de recharge pour recharger les batteries de l'unité de recharge.

Dans la présente invention, on décrit aussi un bracelet de surveillance électronique comprenant un corps annulaire configuré pour être monté autour d'un membre ou d'un objet, et un système de surveillance électronique disposé dans le corps, le système de surveillance électronique comprenant au moins un système de détection d'intégrité et une source d'énergie interne. Le système de détection d'intégrité comprenant au moins une enceinte et au moins un canal disposé dans le corps, le canal et l'enceinte faisant le tour du bracelet et comprenant en outre au moins un capteur configuré pour détecter une atteinte à l'intégrité du canal ou de l'enceinte. Le système de surveillance électronique peut comprendre en outre un système de localisation, et un système de communication pour la transmission des données de surveillance et d'intégrité.

Dans une forme d'exécution, ledit au moins un capteur comprend un capteur de pression. Ledit au moins un capteur de pression peut être disposé dans l'enceinte et configuré pour mesurer une variation de pression dans l'enceinte et/ou dans le canal.

Dans une autre forme d'exécution, ledit au moins un capteur comprend un capteur à ultrasons. Dans une forme d'exécution avantageuse, il y a au moins deux capteurs à ultrasons, comprenant un émetteur d'ultrasons et un détecteur d'ultrasons.

Dans une variante, l'émetteur d'ultrason peut être disposé face à une extrémité du canal et le détecteur d'ultrasons face à l'autre extrémité du canal.

Dans une variante, le système de détection d'intégrité comprend au moins un capteur à ultrasons disposé dans l'enceinte. Ledit au moins un capteur à ultrasons disposé dans l'enceinte peut être configuré pour détecter une atteinte à l'intégrité de l'enceinte, ou également une atteinte à l'intégrité du canal.

Le canal peut être en communication fluidique avec l'enceinte, selon la variante.

Dans des variantes avantageuses, le canal et/ou l'enceinte contient un fluide, le fluide pouvant être un gaz ou un liquide en sous-pression ou en surpression par rapport à la pression atmosphérique.

Dans une variante, le système de surveillance comprend une carte électronique sur laquelle le système de communication, le système de localisation et la source d'énergie sont montés, la carte électronique étant disposée dans l'enceinte, ledit au moins un capteur d'intégrité étant monté sur la carte électronique.

Le système de communication peut avantageusement comprendre un transmetteur configuré pour la transmission de données sur un réseau de téléphonie mobile.

Le système de localisation peut avantageusement comprendre un capteur de signaux de positionnement par satellite (GPS). En fonction du domaine d'utilisation du bracelet, dans une variante, le système de localisation peut en plus, ou alternativement, comprendre un émetteur et/ou récepteur sans fil configuré pour communiquer avec un récepteur et/ou émetteur sans fil d'une station de base afin de détecter la présence du bracelet dans une zone de communication définie autour de la station de base. La station de base et le bracelet de surveillance peuvent par exemple comprendre chacun un émetteur-récepteur fonctionnant avec un ou plusieurs protocoles de communication sans fil tels que Bluetooth, Wi-Fi, Zigbee ou encore d'autres protocoles de communication. Lorsque le bracelet ne se trouve plus dans la zone de communication sans fil, une alarme peut être émise par la station de base à un central de surveillance.

Dans une variante, le corps du bracelet comprend un système de fermeture permettant la mise en place du bracelet autour d'un membre ou d'un objet et comprend un moyen de fixation qui est irréversible sauf atteinte définitive à l'intégrité du bracelet (bracelet cassé volontairement).

Le moyen de fixation peut avantageusement comprendre une soudure de deux parties d'interface du bracelet.

Selon la variante, le corps peut contenir un orifice pour la mise sous vide partiel ou la mise en surpression du canal et/ou de l'enceinte après la mise en place du bracelet autour d'un membre ou d'un objet, l'orifice étant scellé après la mise sous vide partiel ou en surpression.

D'autres buts et aspects avantageux de l'invention apparaitront à la lecture des revendications, ainsi que de la description détaillée de formes d'exécution ci-après, et des dessins annexés, dans lesquels :
La Fig. 1a est une vue en coupe schématique d'un bracelet de surveillance selon une première forme d'exécution de l'invention ;
La Fig. 1b est une vue en coupe schématique d'une partie du bracelet de la figure 1a ;
La Fig. 2a est une vue coupe schématique d'un bracelet de surveillance selon une deuxième forme d'exécution de l'invention ; et
La Fig. 2b est une vue en coupe schématique de la figure 2a.
La Fig. 3a est une vue en coupe schématique d'un bracelet de surveillance selon une troisième forme d'exécution de l'invention;
La Fig. 3b est une vue en perspective du bracelet de surveillance de la Fig. 3a en éclaté avant montage;
La Fig. 3c est une vue en perspective détaillée d'une partie du système de fermeture du bracelet de la Fig. 3b;
La Fig. 4a est une vue en perspective d'un bracelet de surveillance et d'une source d'énergie externe pour la recharge du bracelet selon une forme d'exécution de l'invention;
La Fig. 4b est une vue similaire à la Fig. 4a, montrant la source d'énergie externe connectée au bracelet;
La Fig. 4c est une vue en perspective de la source d'énergie externe connectée à une station de base pour la recharge de la source d'énergie externe;
La Fig. 5 est un diagramme montrant un bracelet de surveillance dans un contexte global en communication avec des systèmes externes de localisation par satellite, de transfert de données par téléphonie mobile et de traitement de données sur des serveurs.

Faisant référence aux figures, un bracelet de surveillance électronique 1, selon différentes formes d'exécution, comprend un corps ou boîtier 2 de forme générale annulaire, configuré pour être monté autour d'un poignet ou d'une cheville d'une personne, porteur du bracelet électronique, et un système de surveillance électronique 3 disposé dans le corps ou boîtier.

Le bracelet de surveillance électronique peut également être employé pour d'autres applications que celle de la surveillance de personnes, par exemple, il peut être placé autour d'un système de fermeture d'un bien ou de tout autre objet de valeur que l'on souhaite surveiller, notamment pour s'assurer que l'objet n'a pas été ouvert, et optionnellement encore pour avoir une trace du déplacement de l'objet ou du bien.

Avant l'utilisation, le corps du bracelet est ouvert au moins à une interface 7, mais peut également être fourni en deux parties séparées 2a, 2b formant deux interfaces 7a, 7b, fermées par un système de fermeture 6. Le système de fermeture est de préférence un système irréversible ou permanent, à savoir, il ne peut être ré-ouvert pour enlever le bracelet de surveillance sans dommage au bracelet, représentant une atteinte à l'intégrité du bracelet. Le système de fermeture peut comprendre des moyens mécaniques, tel qu'un connecteur formé de protubérances (par exemple en tête de flèche) ou de languettes sur une partie insérées dans un orifice ou une cavité complémentaire (par exemple avec des épaules pour engager les protubérances ou languettes) sur l'autre partie. Après l'insertion, la séparation des parties du connecteur est bloquée. Le système de fermeture peut également comprendre un soudage, par exemple un soudage par ultrasons, ou un collage par une colle à l'interface des parties de bracelet couplées ensemble. Le système de fermeture peut également comprendre une combinaison d'une fixation mécanique des deux parties du bracelet dans la position fermée et d'un collage ou soudage de l'interface de couplage. Le système de fermeture pourrait également comprendre un sertissage, par exemple un anneau en métal serti autour de l'interface de couplage.

Dans une variante alternative, le système de fermeture peut être un système réversible avec un mécanisme de verrouillage pouvant être ouverte avec une clé ou un code électronique de sorte à pouvoir enlever le bracelet sans destruction.

Faisant référence aux figures 3a à 3c, dans une forme d'exécution avantageuse, le système de fermeture 6 comprend une extension ou projection 19a projetant de l'interface 7 d'une des parties de corps 2b, configurée pour être insérée et logée dans une cavité complémentaire 19b sur l'autre partie du corps 2b. Il peut y avoir seulement une paire de projection et cavité complémentaire, ou plusieurs paires de projection et cavité complémentaires. Dans le cas d'une pluralité, les projections peuvent être situées toutes sur la même partie du corps, ou réparties sur les deux parties de corps. Les protubérances et cavités complémentaires sont de préférence configurées pour ne permettre qu'une seule manière d'assembler les deux parties de corps 2a, 2b selon une seule orientation, afin d'éviter que des parties de corps puissent être mises ensemble dans un mauvais sens. L'extension 19a peut être sous forme d'un tube avec une partie de canal 8a alignée avec et formant une partie du canal 8 entourant le bracelet de surveillance. La partie de tube peut être solidaire ou pré-assemblée dans une des parties du corps 2a, ou être sous forme d'une pièce séparée insérée dans des cavités dans les deux parties de corps 2a, 2b au moment de la fermeture du bracelet de surveillance.

Dans une variante, l'extension et/ou la cavité complémentaire comprend, proche de sa surface ou à sa surface, un fil de chauffage électrique 33 connecté à une source d'énergie électrique disposée dans le corps du bracelet et configurée pour fournir une énergie thermique faisant fondre la matière de type plastique à la surface de l'extension et/ou de la cavité pour souder les deux parties à leurs interfaces. Le fil produit donc l'énergie thermique par effet Joule. L'enclenchement de l'échauffement peut être contrôlé par le circuit électronique du bracelet de surveillance et commandé à distance, par exemple depuis un central de surveillance 24 par le système de téléphonie mobile, ou commandé à proximité par une connexion sans fils. La fermeture du bracelet peut ainsi être commandée par un central de surveillance, ou peut être commandée et effectuée par un opérateur sur place lors de la mise en place du bracelet de surveillance.

Dans une variante, un fil conducteur très fin est bobiné autour de l'extension dans une petite rainure, par exemple une rainure hélicoïdale à la surface de l'extension 19a. Alternativement, le fil est disposé près de la surface extérieure de l'extension, mais surmoulé et, par conséquent, sous la surface extérieure. Le soudage d'un tube d'extension dans une cavité complémentaire permet d'assurer une fermeture hermétique entre les deux parties du corps, et notamment du canal 8 dans le bracelet. Un fil de chauffage électrique peut également être fourni à la surface de l'interface du corps disposé autour de 7a, 7b pour souder également les faces venant en butée l'une contre l'autre des deux parties de corps.

Dans une variante, au lieu d'un soudage entre les parties du corps 2a, 2b, on peut également prévoir une fermeture au moyen d'une colle ou d'un autre liant activable thermiquement ou optiquement au moyen d'une diode lumineuse disposé dans l'interface.

Le système de surveillance intégré dans le corps comprend un système de détection d'intégrité 4, une source d'énergie 12 tel qu'une batterie au lithium pour alimenter le circuit électronique, un système de localisation 14 et un système de communication 16 pour la transmission de données de surveillance à un central de surveillance 24. Faisant référence à la Fig. 5, le système de localisation peut notamment comprendre un système de positionnement par satellite (dit "GNSS", acronyme des termes anglais "Global Navigation Satellite System") tel que par exemple GPS (Global Positioning System), le système de localisation comprenant une antenne pour la réception des signaux transmis par un satellite 21 et un circuit de traitement pour calculer la position terrestre du bracelet, ce système étant bien connu en soi. D'autres systèmes de localisation pourraient être utilisés en remplacement du système GPS, ou en parallèle, notamment pour la localisation du bracelet à l'intérieur d'un bâtiment ou d'une structure ne permettant pas l'accès aux signaux des satellites 21. En fonction du domaine d'utilisation du bracelet, le système de localisation peut comprendre un émetteur et/ou récepteur sans fil configuré pour communiquer avec un récepteur et/ou émetteur sans fil d'une station de base afin de détecter la présence du bracelet dans une zone de communication définie autour de la station de base. La station de base et le bracelet de surveillance peuvent par exemple comprendre chacun un émetteur-récepteur, ou l'un un émetteur et l'autre un récepteur, fonctionnant avec un ou plusieurs protocoles de communication sans fil tels que les protocoles connus sous les noms de Bluetooth, Wi-Fi, Zigbee ou encore d'autres protocoles de communication sans fils. Lorsque le bracelet ne se trouve plus dans la zone de communication sans fil, une alarme peut être émise par la station de base à un central de surveillance. Le système de localisation pourrait aussi être basé sur ou comprendre un système de positionnement par rapport à un système de téléphonie mobile ou à d'autres réseaux sans fil publics ou privés.

Le système de communication 16 pour la transmission de données de surveillance est de préférence basé sur un système de communication par le réseau de téléphonie mobile 22 utilisant des protocoles de communication connus pour la transmission de données, tels que GPRS, EDGE ou autres selon les systèmes de communication utilisés sur le territoire de surveillance. Les données transmises 23 peuvent comprendre notamment un identifiant du bracelet ou encore un code d'authentification, la position du bracelet fourni par le système de localisation 14, et une information signalant l'état du bracelet, à savoir soit un état de fonctionnement normal, soit une anomalie qui déclenche une alarme nécessitant l'intervention de l'autorité de surveillance. Le système de communication peut également transmettre d'autres informations, telles que l'état de charge de la batterie ou encore un historique sur un temps donné sur la localisation du bracelet stockée en mémoire dans le bracelet. Les données de surveillance sont de préférence cryptées avant leur transmission, afin d'éviter une manipulation ou une lecture non-autorisée des données.

Les données 23 transmises sur le réseau de téléphonie mobile 22 peuvent, dans un premier temps, être reçues sur le serveur 26 de l'opérateur du réseau de téléphonie mobile, et ensuite être transmises à des serveurs 25, par exemple par la voie du réseau dit "internet" au moyen d'une communication sécurisée, les données étant stockées sur les serveurs 25 et accessibles au moyen d'une connexion sécurisée et authentifiée par le central de surveillance 24. Afin d'assurer la confidentialité des données de surveillance, ces données peuvent être réparties sur plusieurs serveurs 25a, 25b, 25c, la recomposition des données nécessitant des codes et des logiciels spéciaux.

La source d'énergie, le système de localisation, le système de communication ainsi que la partie électronique du système de détection d'intégrité 4 peuvent être montés sur une ou plusieurs carte(s) électronique(s) 18 disposée(s) dans une enceinte 9 pour l'électronique dans le corps ou boîtier 2. Il est également possible d'avoir des composants électroniques distribués à deux ou trois endroits dans le boîtier sur plusieurs cartes électroniques avec un substrat rigide ou flexible. Toutefois, dans une forme d'exécution préférentielle, l'électronique est concentrée sur une seule carte afin de réduire les coûts de fabrication. L'enceinte 9 peut être remplie d'un gaz ou contenir un gaz, ou peut être remplie par une résine coulée autour de l'électronique afin de protéger les composants.

Dans une forme d'exécution avantageuse, différents éléments installés à l'intérieur du corps ou boîtier 2 peuvent être distribués dans le corps à différents endroits, faisant le tour du corps afin de répartir le poids, et également permettre de réduire la section du corps pour un confort d'usage plus élevé et également un port du bracelet de surveillance plus discret. En effet, dans des bracelets de surveillance conventionnels, l'ensemble des composants actifs sont typiquement rassemblés dans un boîtier couplé à un bracelet souple, seul le bracelet faisant le tour de la cheville ou du poignet. Dans ce bracelet conventionnel, le boîtier est disposé donc seulement d'un côté de la cheville ou du poignet. Dans l'invention, la répartition des composants à l'intérieur du bracelet permet également d'augmenter la sécurité contre une tentative de tromper le système de maintien d'intégrité, la position des divers composants à l'intérieur du boîtier n'étant pas connue de manière précise. Afin de répartir les composants dans le boîtier, on peut par exemple avoir la carte électronique d'un côté du bracelet, et la source d'énergie, notamment une batterie, de l'autre côté du bracelet.

Dans des formes d'exécution avantageuses, le système de détection d'intégrité comprend un canal 8 (que nous appellerons ci-après aussi "canal annulaire") s'étendant d'une extrémité de l'enceinte 9 pour l'électronique à l'autre extrémité de l'enceinte faisant ainsi le tour du bracelet. L'intégrité de ce canal 8 et de l'enceinte 9 permet de définir l'intégrité du bracelet de surveillance électronique en usage, au moyen d'au moins un capteur 10, 10a, 10b, 11a, 11b, qui peut être, dans une forme d'exécution préférée, disposé ou monté au moins partiellement dans l'enceinte 9.

Dans une forme d'exécution préférée, le canal contient un gaz. Dans d'autres variantes, le canal peut contenir un solide ou autre matériau conducteur d'ultrasons avec une impédance aux ondes acoustiques différente du corps ou boîtier entourant le canal.

Dans une forme d'exécution illustrée dans la Fig. 1, le capteur comprend un générateur ou émetteur d'ultrasons 10a et un détecteur d'ultrasons 10b, l'émetteur étant positionné à une extrémité 13a du canal 8 configuré pour générer des ondes acoustiques, notamment dans le domaine des fréquences d'ultrasons (30 kHz à 100 kHz), dans le canal pour que les ondes progressent le long du canal jusqu'au détecteur d'ultrasons 10b disposé à l'autre extrémité 13b du canal. Le signal acoustique capté par le détecteur est fonction non seulement du signal acoustique généré par l'émetteur d'ultrasons, mais également de la géométrie du canal, notamment la longueur du canal, ainsi que des propriétés du fluide (ou selon la variante du solide) remplissant le canal. Un rallongement du canal, même d'une fraction d'un millimètre, peut être détecté. L'écrasement du canal peut également être détecté. Le générateur d'ultrasons peut être configuré pour générer un signal ultrasonique de forme et de durée spécifiques paramétrés d'avance, ce signal acoustique pouvant être unique, c'est-à-dire différent d'un bracelet à l'autre, ou le même en fonction du degré de sécurité voulu.

Un avantage important de l'utilisation d'un générateur et détecteur d'ultrasons pour vérifier l'intégrité du canal faisant le tour du bracelet est la faible consommation d'énergie et, par conséquent, la plus grande autonomie, tout en assurant une détection très fiable ainsi qu'un système très robuste. Le signal acoustique peut être transmis par impulsions très courtes, d'une durée de quelques microsecondes, à des intervalles inférieurs à une seconde, ou même à des intervalles supérieurs si une plus grande autonomie est souhaitée.

Afin de vérifier l'intégrité de l'enceinte 9 pour l'électronique, dans une variante, il y a également un émetteur d'ultrasons 11a et un détecteur d'ultrasons 11b disposés dans l'enceinte à des positions séparées, par exemple montés sur la carte électronique 18 et dirigés vers une paroi 15 de l'enceinte, fonctionnant selon le même principe que les capteurs 10a, 10b. Une rupture ou un écrasement de l'enceinte 9 influence le signal acoustique et peut être détectée.

Dans une variante, il est possible d'avoir une seule paire de capteurs comprenant un détecteur et un émetteur, disposés dans l'enceinte 9 et configurés pour émettre le signal d'ultrasons pour qu'il ne parcourt pas seulement le canal 8 mais également l'enceinte 9, permettant de réduire le nombre de composants.

Dans des variantes, il est également envisageable d'avoir un seul capteur d'ultrasons ayant une fonction d'émetteur et de détecteur, disposé à une extrémité du canal 8 et/ou dans l'enceinte 9 et configuré pour émettre un signal d'ultrasons et ensuite de le détecter quelques microsecondes plus tard lorsque le signal aura fait le tour du bracelet et/ou aura réfléchi de la paroi de l'enceinte.

Dans une forme d'exécution, le système de détection d'intégrité comprend un capteur de pression 10 disposé dans l'enceinte, ou encore à une ou aux deux extrémités du canal 8, configuré pour détecter une variation de pression dans le canal et/ou dans l'enceinte, soit une augmentation de pression, soit une diminution de pression, soit les deux. Lorsque la variation de pression est au-delà d'un seuil prédéterminé, une anomalie est signalée. Dans cette forme d'exécution, l'enceinte et le canal sont remplis d'un fluide à une pression différente de la pression atmosphérique, soit un vide partiel, soit une surpression. Lorsque l'intégrité du canal ou de l'enceinte est affectée, notamment si le canal ou l'enceinte est percé, la chute de pression dans le cas de surpression ou l'augmentation de pression dans le cas d'un vide partiel est détectée par le capteur de pression. Le fluide peut simplement être de l'air, notamment dans une variante avec une enceinte et un canal sous vide partiel. Le fluide peut aussi être un gaz avec de grandes molécules, tel que de l'azote, notamment pour des variantes en surpression, afin de diminuer le taux de diffusion de molécules de gaz à travers le corps causant une chute de pression dans le temps. Un orifice 17 à travers le corps permet de soustraire de l'air avant de sceller l'orifice. On peut également utiliser l'orifice pour injecter un gaz pour mettre l'enceinte et le canal en surpression.

Selon une forme d'exécution avantageuse de l'invention, le boîtier 2 du bracelet peut être sous forme d'une coque rigide ou semi-rigide, à savoir une coque autoportante qui offre une certaine résistance contre son écrasement. Cela permet de protéger les composants disposés dans une chambre 27 formée à l'intérieur du boîtier. Le boîtier 2 est donc sous la forme d'une coque renfermant une chambre dans laquelle les divers composants sont disposés. Dans les bracelets conventionnels, la partie électronique est disposée dans une boîte qui est fixée ou montée sur une ceinture souple, formant le bracelet qui fait le tour de la cheville du porteur. Le poids et l'encombrement de la boîte électronique disposée d'un côté extérieur de la cheville sont inconfortables et exposés à des chocs causant des défaillances ou une rupture involontaire du bracelet de surveillance. Dans l'invention, la coque essentiellement lisse et de section essentiellement constante ou homogène faisant le tour du bracelet n'offre aucune épaule ou protubérance qui pourrait s'accrocher aux objets externes et, dans le cas d'une coque rigide ou semi-rigide offre une protection contre les chocs externes.

Il est également possible d'avoir à l'intérieur du boîtier 2, un vide partiel ou un gaz en surpression par rapport à la pression ambiante, afin de détecter une atteinte à l'intégrité du boîtier en détectant une variation de pression par un capteur de pression disposé dans le boîtier. La chambre 27 à l'intérieur du boîtier 2 en forme de coque peut donc avoir la fonction du canal 8 décrit précédemment au lieu et en place du canal 8 illustré dans les variantes des Figures 2a à 3b. On peut toutefois, comme illustré dans les Figures 2a, 3a, 3b, combiner un canal 8 formé par un tube dédié, faisant le tour du bracelet, disposé dans une coque rigide formée par le boîtier. Dans ce cas, on peut avoir différents niveaux de surpression ou de vide partiel dans le canal 8 et dans la chambre 27 du boîtier 2 autour du tube formant le canal, ou encore avoir une pression différente de la pression ambiante dans la chambre 27 et une pression ambiante dans le canal pour disposer de plusieurs moyens de détection d'une atteinte à l'intégrité du bracelet de surveillance. Par exemple, dans le cas d'une surpression ou un vide partiel dans la chambre 27 du boîtier 2, il serait possible d'envoyer un signal d'atteinte à l'intégrité du bracelet avant que l'on puisse atteindre la source d'énergie ou le circuit électronique. Il serait ainsi possible de transmettre un signal d'atteinte à l'intégrité, ce qui permettrait le déclenchement de l'alerte et une intervention plus rapides au lieu d'attendre l'enclenchement de l'alarme dû à une non-réponse d'un bracelet de surveillance qui serait détruit. En effet, dans le système conventionnel, si l'électronique est détruite ou l'alimentation de l'électronique coupée, de sorte qu'elle ne puisse pas transmettre le signal de défaillance, en fonction des circonstances cela peut prendre quelques minutes avant que l'alarme soit déclenchée, ce qui constitue un désavantage important pour les autorités devant rechercher le porteur partant de son dernier emplacement connu.

On peut combiner les capteurs et la mise en surpression / sous-pression /pression ambiante décrites ci-dessus pour former différentes variantes de l'invention, notamment :
- une enceinte 9 essentiellement à la pression ambiante, hermétiquement scellée par rapport au canal 8 en surpression ou sous-pression par rapport à la pression ambiante, avec un capteur d'ultrasons pour l'enceinte et un capteur de pression dans le canal;
- une enceinte 9 en surpression ou en sous-pression par rapport à la pression ambiante, hermétiquement scellée par rapport au canal 8 en surpression ou sous-pression par rapport à la pression ambiante, avec un capteur d'ultrasons pour le canal et un capteur de pression dans l'enceinte ;
- une enceinte 9 en surpression ou en sous-pression par rapport à la pression ambiante, hermétiquement scellée par rapport au canal 8 essentiellement à la pression ambiante, avec un capteur d'ultrasons pour le canal et un capteur de pression dans l'enceinte ;
- une enceinte 9 en communication fluidique avec le canal 8 en surpression ou sous-pression par rapport à la pression ambiante, avec seulement un ou plusieurs capteurs de pression dans l'enceinte ou le canal;
- une enceinte 9 en communication fluidique avec le canal 8 en surpression ou sous-pression par rapport à la pression ambiante, avec un ou plusieurs capteurs de pression dans l'enceinte ou le canal et en sus un ou plusieurs capteurs d'ultrasons pour le canal et/ou l'enceinte;
- une enceinte 9 en communication fluidique avec le canal 8 en surpression ou sous-pression par rapport à la pression ambiante, avec seulement un ou plusieurs capteurs d'ultrasons pour le canal et/ou l'enceinte;
- une enceinte 9 en communication fluidique avec le canal 8 essentiellement à pression ambiante, avec seulement un ou plusieurs capteurs d'ultrasons pour le canal et/ou l'enceinte.

La circonférence du bracelet, et par conséquent la longueur du canal 8, peut varier d'un bracelet à l'autre, notamment pour pouvoir être adaptée aux mensurations du poignet ou de la cheville du porteur ou de l'objet à sceller. Le système de fermeture pourrait être dans ce cas ajustable afin de pouvoir serrer l'objet jusqu'au diamètre souhaité. Alternativement, des parties de boitier 2a, 2b de tailles différentes peuvent êtres fournies.

La calibration du capteur ou des capteurs d'ultrasons et/ou de pression, selon des formes d'exécution et des variantes, peut être effectuée une fois que le bracelet est mis en place sur le porteur. La procédure de calibration peut comprendre un stockage dans une mémoire de l'électronique, d'un signal du capteur peu après sa mise en place sur le porteur, constituant une valeur de référence indiquant un bracelet intègre. On peut fixer des seuils de valeur prédéterminés pour ce signal afin d'assurer que la calibration se fait sur un bracelet intègre, notamment que la mise en place et la fermeture du bracelet sont correctes, en comparant la valeur de référence après calibration avec des valeurs de seuil prédéterminées qui tiennent compte des variations possibles de géométrie du bracelet, mais qui écartent des défaillances d'intégrité en dehors de ces mesures ou ces valeurs permises.

Faisant référence aux Figures 4a à 4c, dans une forme d'exécution, un kit pour le bracelet de surveillance peut avantageusement comprendre une unité de recharge 28 formant une source d'énergie externe, et configurée pour être couplée au bracelet 1 afin de recharger la source d'énergie interne 12. Le couplage électrique entre l'unité de recharge 28 et le bracelet peut se faire au moyen de bornes électriques 29, ou il peut y avoir un couplage par induction sans contact électrique direct. Dans une forme d'exécution avantageuse, l'unité de recharge 28 est sous forme d'une batterie rechargeable portable, munie de moyens de fixation 30, par exemple sous forme de bras élastiques avec des ergots 31 à leurs extrémités libres formant des pinces élastiques qui se clipsent de part et d'autre d'une section du bracelet 1, tel qu'illustré dans la Fig. 4b. Le porteur du bracelet peut donc se déplacer librement pendant la durée d'une recharge de la source d'énergie interne, contrairement au système conventionnel où la recharge s'effectue au moyen d'un câble électrique branché sur le bracelet de surveillance. Les batteries de l'unité de recharge 28 peuvent être rechargées au moyen d'une station de base ou station de recharge 32 illustrée à la Fig. 4c, connectée au réseau électrique.

## Revendications

1. Bracelet de surveillance électronique, comprenant un corps annulaire (2) configuré pour être monté autour d'un membre ou d'un objet, et un système de surveillance électronique disposé dans le corps, le système de surveillance électronique comprenant un système de détection d'intégrité (4) et une source d'énergie interne (12), **caractérisé en ce que** le corps annulaire (2) est sous forme d'une coque rigide renfermant une chambre ou plusieurs sections de chambre dans lesquelles des composants du système de surveillance électronique système sont disposés, le corps annulaire faisant le tour entier du bracelet.

2. Bracelet selon la revendication 1, **caractérisé en ce que** le corps annulaire est formé de deux parties séparées, configurées pour être montées autour d'un membre et être verrouillées ensemble.

3. Bracelet selon l'une des revendications précédentes, **caractérisé en ce qu'**il comprend un système de fermeture (6) configuré pour un verrouillage irréversible sans sa destruction, le système de fermeture comprenant un soudage à l'interface (7a, 7b) des parties de corps (2a, 2b) du bracelet.

4. Bracelet selon la revendication précédente, **caractérisé en ce que** l'interface d'au moins une des parties du corps comprend un fil de chauffage électrique connecté à une source d'énergie interne du bracelet disposée près d'une surface de l'interface et configurée pour chauffer par effet Joule pour effectuer une soudure des deux parties à l'interface.

5. Bracelet selon la revendication précédente, **caractérisé en ce que** l'élément de chauffage est connecté à une électronique disposée dans le bracelet, permettant l'enclenchement de la soudure à l'interface par une commande à distance sans fil.

6. Bracelet selon l'une des revendications précédentes, **caractérisé en ce que** le système de surveillance comprend en outre un système de localisation (14), et un système de communication (16) pour la transmission des données de surveillance et d'intégrité.

7. Bracelet selon la revendication 6, **caractérisé en ce que** des composants formant le système de détection d'intégrité et la source d'énergie, le système de localisation et le système de communication sont disposés en plusieurs zones réparties autour du bracelet dans le corps.

8. Bracelet selon l'une des revendications précédentes, **caractérisé en ce que** le système de détection d'intégrité comprend au moins une enceinte (9) et au moins un canal (8) disposé dans le corps (2), le canal et l'enceinte faisant le tour du bracelet et comprenant en outre au moins un capteur configuré pour détecter une atteinte à l'intégrité du canal (8) ou de l'enceinte (9).

9. Bracelet selon la revendication précédente, **caractérisé en ce que** le système de surveillance comprend une carte électronique (18) disposée dans l'enceinte (9).

10. Bracelet selon la revendication 8 ou 9 **caractérisé en ce que** le canal et/ou l'enceinte contient/contiennent un fluide.

11. Bracelet selon l'une des revendications précédentes, **caractérisé en ce que** la chambre ou plusieurs sections de chambre de la coque rigide contient/contiennent un fluide.

12. Bracelet selon la revendication 10 ou 11, **caractérisé en ce que** le fluide est un gaz en sous-pression ou en surpression par rapport à la pression atmosphérique.

13. Bracelet selon l'une des revendications précédentes, **caractérisé en ce que** le système de détection d'intégrité (4) comprend au moins un capteur configuré pour détecter une atteinte à l'intégrité de la coque rigide du corps annulaire.

14. Bracelet selon la revendication 8 ou 13, **caractérisé en ce que** ledit au moins un capteur comprend un capteur de pression et/ou un capteur d'ultrasons.

15. Kit de surveillance comprenant un bracelet de surveillance électronique et une unité de recharge (28), le bracelet de surveillance comprenant un corps annulaire (2) configuré pour être monté autour d'un membre ou d'un objet, et un système de surveillance électronique disposé dans le corps, le système de surveillance électronique comprenant un système de détection d'intégrité (4) et une source d'énergie interne (12), l'unité de recharge (28) comprenant une ou plusieurs batteries rechargeables et configurées pour être couplées mécaniquement de manière démontable au bracelet de surveillance pour effectuer une recharge sans fil de la source d'énergie interne (12), le kit comprenant en outre une station de recharge (31) pour recharger les batteries de l'unité de recharge (28).

16. Kit de surveillance selon la revendication précédente **caractérisé en ce que** le bracelet de surveillance électronique comprend l'une ou plusieurs caractéristiques du bracelet de surveillance selon l'une ou plusieurs des revendications précédentes.
